# EUROPÄISCHE PATENTSCHRIFT

(11) **EP 2 829 808 B1**
(45) Veröffentlichungstag und Bekanntmachung des Hinweises auf die Patenterteilung: **02.11.2016**
(21) Anmeldenummer: 13003685.8
(22) Anmeldetag: 23.07.2013
(51) Int. Cl.: F24C 15/20

(54) **Dunstabzugshaube**
Extractor hood
Hotte aspirante

(43) Veröffentlichungstag der Anmeldung: 28.01.2015
(73) Patentinhaber: V-Zug AG, 6301 Zug (CH)
(72) Erfinder: Degelo, Thomas, 8908 Hedingen (CH)
(74) Vertreter: Mirza, Akram Karim

(56) Entgegenhaltungen:
- EP-A1- 0 443 301
- DE-U1- 20 316 130
- JP-A- H03 271 646
- JP-A- 2007 192 484
- JP-A- 2007 232 369

## Beschreibung

### Gebiet der Erfindung

Die vorliegende Erfindung bezieht sich auf eine Dunstabzugshaube mit einem Fettfilter und einem Saugsystem zur Beaufschlagung dieses Fettfilters mit Unterdruck, um zu reinigende Gase, insbesondere durch Kochdünste verunreinigte Luft, durch diesen Fettfilter zu fördern, und mit einem Ansaugbereich vor dem Fettfilter, welcher durch Luftleitvorrichtungen, wie in Klappen, schubladenartige Auszüge und dgl. veränderbar ist.

### Hintergrund

Es ist zweckmässig, wenn sich bei einer Küchen-Dunstabzugshaube, die oberhalb eines Kochfeldes angeordnet ist, der Aufnahmebereich der Dunstabzugshaube für die Kochdünste den Bereich des Kochfeldes zumindest überdeckt, damit möglichst viele der aufsteigenden Kochdünste durch die Dunstabzugshaube erfasst werden. Entsprechend grosse Ausgestaltungen von Dunstabzugshauben und Essen sind zwar funktionstechnisch äusserst vorteilhaft, sie wirken aber in kleineren Küchen eher zu voluminös und störend für die Bedienung des Kochfeldes aus.

Aus diesem Grunde sind Dunstabzugshauben realisiert worden, wie z.B. in den veröffentlichten Patentanmeldungen EP 0603637, EP 1624254 oder EP 1842008 beschrieben, welche an sich kleiner im Aufbau sind und die zusätzlich mit Luftleitvorrichtungen, wie Platten, schubladenartige Auszüge und dgl. ausgestattet sind, um die Auffangfläche der Dunstabzugshaube zu vergrössern. Ausserdem ist es bekannt, beispielsweise durch schubladenförmige Auszüge, die mit vollwertigen Fettfiltern ausgestattet sind, den Ansaugbereich der Dunstabzugshaube zu vergrössern.

In DE20316130 wird ein modulares System beschrieben, bei dem an einen Lüfterkasten Dunstabzugshauben mit verschiedenen Ausmassen montiert werden können. Die Lüfter weisen Schubladenteile mit unterschiedlichen Breiten auf, wobei die Schubladenteile an der Unterseite flächige Fettfilter aufweisen.

In EP0443301 wird eine Abzugshaube beschrieben mit einem vertikal anpassbaren Einlassteil, welches über einen Kanal mit einem Saugventilator verbunden ist.

Obwohl diese bekannten Dunstabzugshauben mit Auszügen bereits eine Verbesserung darstellen, werden für moderne Kücheneinrichtungen Auszüge verlangt, die das Erscheinungsbild des Herds möglichst wenig beeinträchtigen und daher so unauffällig wie möglich ausgestaltet sein sollen.

### Darstellung der Erfindung

Gemäss der vorliegenden Erfindung wird eine Dunstabzugshaube mit einem unbeweglichen Abzugsschacht und einem Haubenteil mit Filterelementen und einem Auszug bereitgestellt, wobei der Auszug aus mindestens einem lösbaren Einsatzteil besteht, welcher allein einen schmalen, von druckvermindernden Öffnungen und/oder Elementen weitgehend freien Luftkanal zwischen einer Randzone des Einsatzteils und dem unbeweglichen Haubenteil bildet mit einem ebenfalls im Wesentlichen freien Eintrittspalt am vorderen Ende des Luftkanals.

Der Luftkanal wird bevorzugterweise von im Wesentlichen luftundurchlässigen Wänden begrenzt, so dass ein möglichst grosser Unterdruck im Bereich des randseitigen Eintrittspalts erzeugt werden kann.

Insbesondere sind der randseitige Eintritt zum Luftkanal und der Luftkanal selbst frei von Filterelementen gehalten, die ein deutliches Druckgefälle im Kanal verursachen könnten. Solche Filter sind z.B. engmaschige, besonders mehrlagige Fettfilter oder poröse Filter wie Aktivkohlefilter. Vorteilhafterweise kann durch den Verzicht auf solche Elemente eine wirksame Randabsaugung auch mit einem Auszug realisiert werden, der eine sehr geringe Höhe aufweist. Diese Höhe des Luftkanals kann maximal 5 cm, besonders bevorzugterweise maximal 3cm betragen.

Das lösbare Einbauteil kann im Bereich des Luftkanals zur Abscheidung von Fetttröpfchen u.ä. grobe Filterelemente in Form von Sieben oder Gittern aufweisen, welche im eingebauten Zustand des Einsatzteils quer oder schräg zu dem im Wesentlichen horizontal gerichteten Luftstrom im Luftkanal orientiert sind. Die groben Filterelemente berühren bevorzugterweise zumindest einmal die obere und die untere Begrenzungsfläche des Luftkanals. Besonders bevorzugt sind die groben Filterelemente wellenförmig geformt, so dass sie entweder die obere oder die untere Begrenzungsfläche oder beide zumindest zweimal an in horizontaler Richtung getrennten Positionen berühren. Als Ergänzung oder als Alternative zu diesen groben Filterelementen kann das Einbauteil auch Leitflächen aufweisen, die den Luftstrom hinter dem Eintrittspalt, aber vor dem Eintritt in den Haubenteil in Richtung der unteren oder oberen Begrenzungsfläche des Luftkanals ablenken.

Diese Filterelemente und/oder Leitfläche sind so geformt oder angebracht, dass sie keinen wesentlichen Druckabfall bewirken. Damit steht auch beim Einbau solcher Elemente ein grosser Teil der Ansaugwirkung, die am dem Haubenteil zugewandten Ende des Luftkanals erzeugt wird, dennoch auch an dem am gegenüberliegenden Ende des Luftkanals gelegenen Lufteintrittsspalt zur Verfügung.

Bevorzugterweise sind die obere und/oder die untere Begrenzungsfläche des Luftkanals Teile des lösbaren Einsatzteils. Somit können die Flächen, welche den Luftspalt und den Luftkanal begrenzen und an denen sich somit verstärkt Fettrückstände ablagern, mit dem Einsatzteil getrennt vom Rest der Dunstabzugshaube gereinigt werden. Dazu ist das Material des Einsatzteils bevorzugt spülmaschinenfest, z.B. aus Edelstahl.

Mit der erfindungsgemässen Ausgestaltung von Luftkanal und Luftspalt kann am vorderen Rand des Auszugs somit eine sehr starke Saugwirkung erzeugt werden, die das Ausbreiten von Kochdünsten nach vorne in den Raum besonders gut verhindert.

Zusätzlich weist das Gerät noch ein oder mehrere Filterelemente auf, die im Betrieb eine untere Eintrittsöffnung des Haubenteils abdecken. Der von diesem Element oder diesen Elementen gebildete Filter dient in erster Linie der Fettabscheidung und ist entweder stationär an dem Haubenteil montiert oder beweglich montiert und an den Auszug gekoppelt.

Im Fall eines stationär am Haubenteil montierten Filters, kann der Filter auf einer Höhe gelagert sein, die unterhalb der unteren Begrenzungsfläche des Luftkanals liegt, so dass sich der Auszug im eingeschobenen Zustande oberhalb des Filters befindet. Alternativ dazu kann der Filter auf einer Höhe stationär montiert sein, die zwischen den Niveaus der unteren und oberen Begrenzungsfläche des Luftkanals liegt. Damit schiebt sich der Filter beim Einschieben in den Luftkanal, so dass sich der Filter im eingeschobenen Zustand zwischen Decke und Boden des Luftkanals befindet.

Als dritte Variante kann der stationär montierte Filter auch auf einem Niveau oberhalb der oberen Begrenzungsfläche des Luftkanals montiert sein. Bei dieser Variante kann es von Vorteil sein, die Unterseite des Luftkanals mit einer ansteigenden Leitfläche zu versehen, deren Oberkante sich zumindest sehr nahe an der Unterseite des stationären Filters befindet. Diese Leitfläche trennt somit den Luftkanal von der übrigen unteren Eintrittsfläche. Dabei wird die Luft, welche durch den Luftkanal eintritt, auch durch einen Teil des stationären Filters gesaugt.

Ist der Filter beweglich zum Haubenteil gelagert und an den Auszug gekoppelt, kann er mit Gelenken oder einem Anstoss und Kanten so gelagert sein, dass sich die hintere Kante beim Ein- oder Ausziehen des Auszugs in einer schrägen oder vertikalen Richtung in der Haube bewegt. Der Filter kann auch faltbar sein, wobei sich die Faltachse(n) beim Ein- oder Ausziehen des Auszugs in einer schrägen oder vertikale Richtung in der Haube bewegt (en) .

Die Dunstabzugshaube weist noch in bekannter Weise im Abzugsschacht ein Gebläse auf zum Erzeugen eines Unterdrucks auf. Sie kann ferner auch besonders im Umluftbetrieb noch weitere im Abzugsschacht gelagerte Filter aufweisen. In ebenfalls bekannter Weise kann die im unteren Bereich der Dunstabzugshaube und durch den vorderen Luftspalt angesaugte Luft entweder durch eine Leitung nach aussen transportiert oder im Umluftbetrieb zurück in den Raum zirkuliert werden.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
FIG. 1A eine perspektivische Ansicht einer Dunstabzugshaube gemäss einer Ausführungsform der Erfindung;
FIG. 1B eine perspektivische Ansicht der Unterseite der Dunstabzugshaube aus FIG. 1A;
FIG. 2A einen vertikalen Schnitt einer Dunstabzugshaube gemäss einer Ausführungsform der Erfindung mit starr eingebautem Filter;
FIG. 2B - 2C ein Detail eines vertikalen Schnitts einer Dunstabzugshaube gemäss weiterer Ausführungsformen der Erfindung mit starr eingebautem Filter;
FIG. 2D -2F vertikale Schnitte einer Dunstabzugshaube gemäss weiterer Ausführungsformen der Erfindung mit starr eingebautem Filter; und
FIG. 3A - 3B vertikale Schnitte einer Dunstabzugshaube gemäss weiterer Ausführungsformen der Erfindung mit beweglich eingebautem Filter.

### Wege zur Ausführung der Erfindung

Eine schematische perspektivische Vollansicht einer Dunstabzugshaube 10 wird in den Figuren 1A und 1B gezeigt. Die Haube besteht aus einem Abzugsschacht oder Kaminteil 11, einem unteren, fest mit dem Abzugsschacht 11 verbundenen Haubenteil 12 und einem Auszug 13, der in horizontaler Richtung beweglich in Art eines Schubfachs im Haubenteil 12 und/oder am Abzugsschacht 11 gelagert ist. Eine Dunstabzugshaube dieser Art wird beispielsweise über einem Kochherd installiert.

Im Hinblick auf die folgende Beschreibung werden als "oben" oder "unten" Richtungen parallel zur vertikalen Achse des Abzugsschachts bezeichnet, als "vorne" die Seite mit dem Auszug und als "hinten" die gegenüberliegende Seite der Haube. Die "Tiefe" wird als Abstand von Vorderseite zu Rückseite betrachtet und als "Breite" die Ausdehnung senkrecht zur vertikalen Achse und zur Tiefe. Diese Definitionen sind gegebenenfalls auf zu den solchermassen definierten Begriffen äquivalenten Begriffen sinngemäss zu übertragen. Die Begriffe "trenn-bar", "einsetzbar" und "reinigen" und zu diesen äquivalente Begriffe sind zu verstehen als mit normalen, in einem privaten Haushalt üblichen Mitteln lösbar und reinigbar. Weiter gilt ein Material als spülmaschinenfest, wenn es nach zumindest 100 normalen Reinigungen in einer handelsüblichen Spülmaschine keine wesentlichen Verfärbungen oder Formänderungen aufweist.

Typischerweise endet der Abzugsschacht 11 in einem Anschluss 111, der entweder in eine Rohrleitung mündet oder in Luftaustrittsöffnungen (nicht gezeigt), durch die gefilterte Luft wieder in den Raum mit dem Kochherd zirkuliert werden kann. Im Abzugsschacht 11 können auch die Lüfter oder Ventilatoren untergebracht werden, die Luft von der Unterseite der Dunstabzugshaube 10 ansaugen und durch den Abzugsschacht nach oben transportieren.

Am fest verbundenen Haubenteil 12 sind in erster Linie Fettfilter 121 montiert, welche den Haubenteil 12 zumindest für den wesentlichen Teil seiner Grundfläche nach unten hin abschliessen. Der Fettfilter kann, wie gezeigt, aus einem Teil bestehen oder aus mehreren parallelen Teilfiltern. Der Filter 121 ist lösbar in dem starren Haubenteil 12 montiert und kann ohne Werkzeug zum Reinigen vom Haubenteil 12 gelöst werden und wieder eingesetzt werden. Der Haubenteil kann auch weitere Bedien- und Beleuchtungselemente 122 aufweisen, wie teilweise in FIG. 1B angedeutet.

Der Auszug 13 besteht im Wesentlichen aus einer Griffkante 131, einem Rahmen 132 und einem im Rahmen lösbar befestigten Einsatz 133. Der Einsatz 133 kann ohne Werkzeug durch das Lösen einer Verankerung 134 aus dem Rahmen genommen werden und als separates Teil gereinigt werden und wiederum ohne Werkzeug eingesetzt werden. Dieser Einsatz ist bevorzugt als spülmaschinenfest ausgeführt, z.B. vollständig aus Edelstahl. Er umfasst im Wesentlichen alle Teile des Auszugs, an denen der Dunst oder die Wrasen vorbeigeleitet werden.

Der Einsatz 133 bildet an seinem vorderen Rand einen Spalt 135, durch welchen Luft bei Betrieb des Lüfters angesaugt wird. Dieser Spalt weist im Wesentlichen die gleiche Länge auf, wie der Einsatz 133. Um einen Druckverlust an diesem Spalt zu verhindern, ist der Spalt 135 weitgehend frei von gitter- oder siebförmigen Elementen. Dadurch und durch einen bis auf eventuelle grobe Fettfilter wie unten mit Bezug auf FIG. 2B und 2C beschrieben ebenfalls weitgehend freien Luftkanal im Auszug lässt sich ein starker Dunstabzug durch den Spalt 135 auch bei geringer Gesamthöhe des Auszugs erreichen.

Die Gesamthöhe des Auszugs ist dabei 25 mm für Auszüge mit einer Breite von bis zu 50 cm, 55cm oder 60 cm und 30 mm für Auszüge von 60 bis 90 cm oder sogar bis 120 cm. Die Höhe des Auszugs ist in einem Bereich bestimmt, welcher die vordere Kante 131 mit dem Griff ausnimmt. Um lokale Strukturen und Ausformungen des Auszugs 13 nicht zu berücksichtigen, kann die Höhe des Auszugs 13 beispielsweise als gemittelter Wert entlang der gesamten Breite des Einsatzes 133 etwa an der Hälfte der Tiefe des Einsatzes oder einer zu dieser Linie parallelen Linie bestimmt werden.

Der innere Aufbau des Auszugs wird in den weiteren Figuren 2 und 3 gezeigt, die im Folgenden beschrieben werden. Dabei unterscheiden sich die beschriebenen Varianten im Wesentlichen durch die Anordnung des Fettfilters 121 in Bezug auf den Auszug 13. Soweit möglich werden hierbei dieselben Bezugszeichen verwendet wie auch in den Figuren 1A und 1B, wobei gestrichelt dargestellte Pfeile Luftströme anzeigen, wie sie während des Betriebs der Dunstabzugshaube auftreten können. Doppelpfeile mit durchgezogenen Linien deuten Bewegungen der Elemente der Abzugshaube während des Betriebs an.

Im Querschnitt von FIG. 2A sind wieder ein Abzugsschacht 11, ein fester Haubenteil 12 und ein Auszug 13 dargestellt. Im Abzugsschacht selbst sind Filterelemente 112 mit Aktivkohle angebracht um einen Umluftbetrieb zu ermöglichen. Im dargestellten Beispiel sind die Filterelemente vertikal angeordnet und bilden im Abzugsschacht 11 kleinere Schächte, die abwechselnd unten oder oben durch Platten geschlossen sind, so dass die von unten angesaugte Luft quer durch die Filterelemente 112 strömt um weiter im Kamin nach oben zu steigen. Anstelle der dargestellten Filterelemente 112 können auch horizontal angeordnete oder quer angeordnete Filterplatten verwendet werden.

Der Abzugsschacht 11 geht nach unten in den breiteren, aber ebenfalls stationär montierten Haubenteil 12 über, dessen Unterseite eine Abzugsöffnung darstellt, welche im Betrieb durch einen Fettfilter 121 abgedeckt wird. Dieser Filter 121 ist lösbar aber starr mit einer Bodenplatte des Haubenteils 12 verbunden. Die Bodenplatte dient ebenfalls als Träger für Lampenfassungen 122 und dem stationären Teil der Aufhängung für den Auszug 13.

Der Auszug weist vorne eine Griffkante 131 auf. Diese schliesst den Rahmen 132 nach vorne hin ab. Der herausnehmbare Einsatz 133 besteht aus einem Deckenteil 136 und einem Bodenteil 137, welche die oberen und unteren Begrenzungsflächen für einen Luftkanal 138 darstellen. Im gezeigten Beispiel weisen sowohl das Deckenteil 136 als auch das Bodenteil 137 keinen weiteren Öffnungen auf, so dass im Bereich des Luftkanals 138 selbst keine Luft in den Kanal eintreten kann.

Das Deckenteil 136 weist im vorderen Teil eine nach unten gebogene vordere Leitfläche 136-1 auf, die vertikal aufsteigende Luft in den horizontalen Luftkanal 138 leitet. Der Abstand zwischen den Vorderkanten der Leitfläche 136-1 und der Vorderkante des Bodenteils 137 definiert einen nach unten hin offenen Luftspalt 135 für die Randabsaugfunktion der Haube 10.

Das Bodenteil 137 weist an seiner Hinterkante eine schräg nach oben verlaufende hintere Leitfläche 137-1 auf. Diese verbessert das Ansaugen durch den Luftkanal 138 mittels des oberhalb der Filterelemente 112 angebrachten (und nicht dargestellten) Lüfters. Mit der Ausgestaltung und Fläche dieser hinteren Leitfläche 137-1 lässt sich zumindest in einem ungefähren Masse einstellen, welcher Teil der gesamten vom Saugmotor im Abzugsschacht 11 erzeugten Saugleistung dem Luftkanal 138 und damit dem Luftspalt 135 im Auszug 13 bzw. für die Ansaugung durch den Fettfilter 121 des Haubenteils 12 zur Verfügung gestellt wird.

Der Abstand zwischen dem Deckenteil 136 und dem Bodenteil 137 definiert die Höhe des Luftkanals 138 bzw. mit den bereits oben erwähnten Einschränkungen im Wesentlichen die Höhe des Auszugs 13.

In dem Beispiel nach FIG. 2A ist der Auszug so gelagert und dimensioniert, dass das Bodenteil 137 beim Einschieben über den Fettfilter 121 geschoben wird und sich der Auszug 13 im eingeschobenen Zustand somit im Wesentlichen zwischen dem Fettfilter 121 und dem Kamin 11 befindet.

Wie in dem Beispiel von FIG. 2A gezeigt, kann der Luftkanal 138 frei von Hindernissen wie Filterelementen sein, welche einen zusätzlichen Druckabfall verursachen. In diesem Fall weist der Luftkanal zumindest keine ausgedehnten Strukturen zwischen dem Bodenteil 137 und dem Deckenteil 136 auf, sondern ist möglichst glattwandig ausgeformt.

In dem Beispiel eines abgewandelten Auszugs 13, der in FIG. 2B vergrössert dargestellt ist, ist hingegen im Bereich des Luftkanals 138 ein gitterförmiges Streckmetall 139 zwischen der vorderen Kante des Deckenteils 136 und der hinteren Kante des Bodenteils 137 quer zum Luftkanal eingespannt. Dieses Gitter 139 dient zur Verbesserung der Fettabscheidung und kann mit dem gesamten Einsatz 133 zur Reinigung aus dem Rahmen 132 entfernt werden. Idealerweise ist das Gitter 139 so ausgeformt und angebracht, dass es den Luftstrom durch den Luftkanal 138 nur wenig einschränkt, z.B. als Streckmetall oder einfaches einlagiges Lochblech.

In dem in FIG. 2C dargestellten Beispiel ist das Gitter 139 ein Streckmetall in Wellenform, welches mit den Wellenkämmen das Deckenteil 136 und im tiefsten Teil der Wellentäler das Bodenteil 137 berührt.

Das Gitter 139 kann fest mit dem Deckenteil 136 und/oder dem Bodenteil 137 verbunden sein, z.B. durch eine Schweissung oder eine verschraubte Verbindung oder durch elastische Wirkung des Gitters selbst im Luftkanal gehalten werden.

Das Gitter kann entlang der Breite des Auszugs 13 durchgängig gestaltet sein oder in Segmente zerteilt sein, so z.B. in parallele aber mit versetzter Orientierung bzw. phasenverschoben eingesetzte Streifen, die parallel zur Strömungsrichtung der Luft im Luftkanal 138 verlaufen.

Anstelle eines gitterförmigen Abscheideblechs, das die gesamte Höhe (und Breite) des Luftkanals zumindest einmal überspannt, können das Deckenteil 136 und/oder das Bodenteil 137 auch Leitbleche aufweisen, die lediglich in den Luftkanal 138 hineinreichen, ohne ihn vollständig zu überbrücken. Diese Leitbleche ändern die Strömungsrichtung der durch den Luftkanal 138 gesaugten Luft und führen so zu einem verbesserten Abscheiden von Fetttröpfchen aus der angesaugten Luft. In FIG. 2D ist das Deckenteil 136 mit einem solchen zusätzlichen Luftleitblech 136-2 ausgestattet, welches schräg in den Luftkanal 138 hineinreicht und so die im Wesentlichen horizontal entlang des Kanals strömende Luft nach unten in Richtung des Bodenteils 137 lenkt.

Das zusätzliche Luftleitblech 136-2 braucht dabei nicht kontinuierlich die gesamte Breite des Einsatzes 133 bzw. des Luftkanals 138 überspannen, sondern kann auch beispielsweise von in der Breite kürzeren und in der Tiefe versetzt angeordneten Teilleitflächen gebildet werden, welche zusammengenommen die Breite zumindest im Wesentlichen überspannen, so dass kein Teil des Luftstroms ohne die gewünschte Umlenkung die Zone mit den Leitblechen passieren kann. Die in der Breite kürzeren Teilstücke können auch z.B. alternierend an dem Deckenteil 136 und am Bodenteil 137 befestigt sein.

In der Variante, die in FIG. 2E illustriert ist, befindet sich das Bodenteil 137 des Einsatzes 133 unterhalb des Fettfilters 121. Bei dieser Anordnung schiebt sich der Fettfilter 121 beim Einschieben des Auszugs 13 in den Luftkanal 138. Das Bodenteil 137 ist dabei im Wesentlichen als glatte Fläche ohne Leitfläche ausgebildet.

In der Variante von FIG. 2F ist der Fettfilter 121 auf einem Niveau angebracht, welches oberhalb des Auszugs 13 liegt. In dem Beispiel ist das Niveau so gewählt, dass das eine schräg nach oben verlaufende hintere Leitfläche 137-1 an der Hinterkante des Bodenteil 137 mit ihrer oberen Kante an der Unterseite des Fettfilters 121 anliegt. Bei dieser Variante der Erfindung passiert die durch den Luftkanal 138 angesaugte Luft auf dem Weg in den Abzugsschacht 11 einen Teil des Fettfilters 121 und wird so weiter von Fettrückständen gereinigt. Der Fettfilter ist in diesem Fall nicht mit der Bodenplatte des Haubenteils 12 verbunden, sondern mittig oder am oberen Ende des Haubenteils 12 montiert.

In den bisherigen Varianten und Beispielen der Erfindung sind der Auszug 13 und der Fettfilter 121 nicht gekoppelt, d.h. der Fettfilter bleibt stationär oder fest, auch wenn der Auszug bewegt wird. In den folgenden Ausführungsformen der Erfindung, welche in den Figuren 3A und 3B dargestellt sind, ist der Fettfilter entweder direkt oder indirekt an den Auszug gekoppelt, so dass sich eine Bewegung des Auszugs in eine Bewegung des Filters oder zumindest eines Teils des Filters überträgt.

Im Zuge dieser Bewegung wird der Fettfilter bevorzugt so bewegt, dass er die untere Öffnung der Abzugshaube in dem Masse bedeckt, in dem sie der Auszug beim Aus- und Einschieben freigibt.

In der Ausführungsform wie in FIG. 3A gezeigt, ist der Fettfilter 121 faltbar gestaltet. Der Filter 121 faltet sich beim Einschieben des Auszugs 13 nach oben, in dem sich die Faltachse entlang der Mitte des Filters nach oben bewegt. An der vorderen Kante ist der Filter 121 dabei gelenkig mit dem Auszug 13 verbunden. An der hintern Kante ist der Filter 121 in ebensolcher Weise mit der Bodenplatte des Haubenteils 12 verbunden.

In der in FIG. 3B gezeigten Ausführungsform bewegt sich der Fettfilter 121 als starre Einheit beim Einschieben des Auszugs 13 nach oben in den Haubenteil 12 bzw. in den Abzugschacht 11. An der vorderen Kante ist der Filter 121 dabei wiederum gelenkig mit dem Auszug 13 verbunden. Die hintere Kante des Filters 121 bewegt sich entlang einer Bahn nach oben, die z.B. durch Führungsschienen 123 definiert werden kann.

Es sollte dabei verstanden werden, dass sich die obigen Aussagen über die Bewegung, Ausgestaltung und Befestigung des Fettfilters im Allgemeinen auch auf einen Rahmen anwenden lassen, in dem der eigentliche Filter oder dessen Filterelemente lösbar befestigt sind.

Ebenso lassen sich auch Elemente der oben gezeigten Beispiele kombinieren. So können zum Beispiel die gezeigten zusätzlichen Elemente im Luftkanal, wie das Gitter 139 aus FIG. 2B oder 2C oder die zusätzlichen Leitflächen 136-2 aus FIG. 2D, in allen Varianten der Erfindung Anwendung finden. Es ist also klar darauf hinzuweisen, dass die Erfindung nicht auf die gezeigten Beispiele beschränkt ist und auch in anderer Weise innerhalb des Umfangs der folgenden Ansprüche ausgeführt werden kann.

## Patentansprüche

1. Dunstabzugshaube (10) mit unbeweglichen Abzugsschacht (11) und Haubenteil (12) mit Filterelementen (121) und einem Auszug (13), wobei der Auszug (13) aus mindestens einem zum Reinigen von der Dunstabzugshaube (10) trenn- und wieder einsetzbaren Einsatzteil (133) besteht, **dadurch gekennzeichnet, dass** das Einsatzteil allein einen schmalen Luftkanal (138) zwischen einem Lufteintrittsspalt (135) entlang des vorderen Endes des Auszugs (13) und dem unbeweglichen Haubenteil(12) und Abzugsschacht (11) bildet und wobei der Luftkanal (138) im Wesentlichen frei von seitlichen Öffnungen ist, so dass im Betrieb Luft im Wesentlichen nur durch den Lufteintrittsspalt (135) in den Luftkanal (138) eingesaugt wird.

2. Dunstabzugshaube (10) nach Anspruch 1, wobei der Luftkanal (138) eine Höhe von weniger als 50 mm aufweist.

3. Dunstabzugshaube (10) nach Anspruch 1, wobei der Luftkanal (138) eine Höhe von weniger als 30 mm aufweist.

4. Dunstabzugshaube (10) nach einem der Ansprüche 1 bis 3, wobei der Lufteintrittspalt (135) zum Luftkanal (138) frei von Filterelementen oder Gittern gehalten ist.

5. Dunstabzugshaube (10) nach einem der Ansprüche 1 bis 4, wobei im Luftkanal (138) ein Fettabscheider (136-2,139) angebracht ist.

6. Dunstabzugshaube (10) nach Anspruch 5, wobei der Fettabscheider Sieb- oder Gitterelemente(139) aufweist.

7. Dunstabzugshaube (10) nach Anspruch 6, wobei die Sieb- oder Gitterelemente (139) entlang des Luftkanals (138) mindestens einmal im Kontakt mit einem Deckenteil (136) und einem Bodenteil (137) des Luftkanals (138) stehen.

8. Dunstabzugshaube (10) nach Anspruch 5, wobei der Fettabscheider zumindest eine in den Luftkanal (138) hineinragende Leitfläche (139) aufweist, welche die Richtung des Luftstroms im Luftkanal (138) beeinflusst.

9. Dunstabzugshaube (10) nach einem der Ansprüche 1 bis 8, wobei der zum Reinigen von der Dunstabzugshaube (10) trenn- und wieder einsetzbare Einsatzteil (133) aus spülmaschinenfestem Material besteht.

10. Dunstabzugshaube (10) nach Anspruch 9, wobei Decken- und Bodenteile (136, 137), welche den grössten Teil der inneren Begrenzungsflächen des Luftkanals (138) bilden, Bestandteil des Einsatzteils (133) sind.

11. Dunstabzugshaube (10) nach einem der Ansprüche 1 bis 10, mit einem oder mehreren zum Reinigen lösbaren Filterelementen (121), die einen Fettabscheider zum Abdecken einer unteren Eintrittsöffnung des Haubenteils (12) bilden.

12. Dunstabzugshaube (10) nach einem der Ansprüche 1 bis 11, wobei die ein oder mehreren Filterelemente (121) beweglich montiert und an den Auszug (13) gekoppelt sind, so dass die ein oder mehreren Filterelemente (121) beim Einschieben des Auszugs (13) nach oben in Richtung des Abzugsschachts (11) bewegt werden.

## Claims

1. Extractor hood (10) with fixed escape shaft (11) and a hood part (12) with filter elements (121) and a moving out (13), wherein the moving out (13) consists of at least one insert component (133) which is separable from and re-insertable into the extractor hood (10) for cleaning, **characterized in that** the insert part forms alone a small air channel (138) between an air entrance slit (135) along the front end of the moving out (13) and the fixed hood part (12) and escape shaft (11) and wherein the air channel (138) is substantially free from lateral openings such that air is substantially only sucked through the air entrance slit (135) into the air channel (138) during operation.

2. Extractor hood (10) according to claim 1, wherein the air channel (138) has a height of less than 50 mm.

3. Extractor hood (10) according to claim 1, wherein the air channel (138) has a height of less than 30 mm.

4. Extractor hood (10) according to one of the claims 1 to 3, wherein the air entrance slit (135) is kept free from filter elements or grids towards the air channel (138).

5. Extractor hood (10) according to one of the claims 1 to 4, wherein a grease separator (136-2,139) is arranged in the air channel (138).

6. Extractor hood (10) according to claim 5, wherein the grease separator has sieve or grid elements (139).

7. Extractor hood (10) according to claim 6, wherein the sieve or grid elements (139) stay in contact, along the air channel (138), at least once with a top part (136) and a bottom part (137) of the air channel.

8. Extractor hood (10) according to claim 5, wherein the grease separator has at least one guide surface (139) protruding into the air channel (138), which influences the direction of the air flow in the air channel (138).

9. Extractor hood (10) according to one of the claims 1 to 8, wherein the insert part which is separable from and re-insertable into the extractor hood (10) for cleaning is made of dishwasher-safe material.

10. Extractor hood (10) according to claim 9, wherein the top and bottom parts (136, 137), which form the biggest part of the inner boundary surfaces of the air channel (138), are part of the insert part (133).

11. Extractor hood (10) according to one of the claims 1 to 10, with one or several filter elements (121) which are removable for cleaning and which form a grease separator for covering a bottom entrance opening of the hood part (12).

12. Extractor hood (10) according to one of the claims 1 to 11, wherein the one or several filter elements (121) are movably mounted and coupled to the moving out (13) such that the one or several filter elements (121) are moved to the top in direction of the escape shaft (11) during insertion of the moving out (13).

## Revendications

1. Hotte aspirante (10) avec un canal d'évacuation immobile (11) et une pièce de hotte (12) avec des éléments de filtrage (121) et un élément d'extraction (13), l'élément d'extraction (13) consistant d'au moins une pièce d'insertion (133) qui peut être enlevée de et réintroduite dans la hotte aspirante pour le nettoyage, **caractérisé en ce que** l'élément d'extraction forme tout seul un canal d'air (138) étroit entre une fente d'entrée d'air (135) le long de l'extrémité frontale de l'élément d'extraction (13) et la pièce de hotte (12) immobile et le canal d'évacuation (11) et le canal d'air (138) est essentiellement libre d'ouvertures latérales de sorte que pendant l'opération de l'air soit aspiré essentiellement uniquement à travers la fente d'entrée d'air (138).

2. Hotte aspirante (10) selon la revendication 1, le canal d'air (138) ayant une hauteur inférieure à 50 mm.

3. Hotte aspirante (10) selon la revendication 1, le canal d'air (138) ayant une hauteur inférieure à 30 mm.

4. Hotte aspirante (10) selon l'une des revendications 1 à 3, la fente d'entrée d'air (135) étant supportée vers le canal d'air (138) sans des éléments de filtrage ou des grilles.

5. Hotte aspirante (10) selon l'une des revendications 1 à 4, un séparateur de graisse (136-2, 139) étant attaché dans le canal d'air (138).

6. Hotte aspirante (10) selon la revendication 5, le séparateur de graisse ayant des éléments de filtrage ou des éléments de grille (139).

7. Hotte aspirante (10) selon la revendication 6, les éléments de filtrage ou des éléments de grille (139) ayant au moins une fois du contact avec un couvercle (136) et un élément inférieur (137) du canal d'air (138) le long du canal d'air (138).

8. Hotte aspirante (10) selon la revendication 5, le séparateur de graisse ayant au moins une surface de guidage (139) qui fait saille dans le canal d'air (138), qui influence la direction du courant d'air dans le canal d'air (138).

9. Hotte aspirante (10) selon l'une des revendications 1 à 8, la pièce d'insertion (133) qui peut être enlevée de et réintroduite dans la hotte aspiratrice (10) pour le nettoyage consiste d'un matériau résistant aux machines à laver la vaisselle.

10. Hotte aspirante (10) selon la revendication 9, les couvercles et les éléments inférieurs (136, 137) qui forment la plus grande partie des surfaces intérieures de délimitation du canal d'air (138) étant des composants de la pièce d'insertion (133).

11. Hotte aspirante (10) selon l'une des revendications 1 à 10, avec un ou plusieurs éléments de filtrage (121), qui sont détachables pour le nettoyage, formant un séparateur de graisse pour couvrir une ouverture d'entrée inférieure de la pièce de hotte (12).

12. Hotte aspirante (10) selon l'une des revendications 1 à 11, l'un ou les plusieurs éléments de filtrage (121) étant montés de manière mobile et couplables avec l'élément d'extraction (13), de sorte que l'un ou les plusieurs éléments de filtrage (121) soient déplacés vers le haut en direction du canal d'évacuation (11) quand l'élément d'extraction (13) est introduit.
